# EUROPÄISCHE PATENTSCHRIFT

(11) **EP 2 158 372 B1**
(45) Veröffentlichungstag und Bekanntmachung des Hinweises auf die Patenterteilung: **08.02.2012**
(21) Anmeldenummer: 08760035.9
(22) Anmeldetag: 27.05.2008
(51) Int. Cl.: E05D 5/02, E05D 7/02, E05D 7/04

(54) **TÜR- ODER FENSTERSCHARNIER**
DOOR HINGE OR WINDOW HINGE
CHARNIÈRE DE PORTE OU DE FENÊTRE

(30) Priorität: 20.06.2007 DE 102007028218
(43) Veröffentlichungstag der Anmeldung: 03.03.2010
(73) Patentinhaber: SFS intec Holding AG, 9435 Heerbrugg (CH)
(72) Erfinder: POLO FRIZ, Fabio, 33080 Giais di Aviano (PN) (IT)
(86) Internationale Anmeldenummer: PCT/EP2008/056436
(87) Internationale Veröffentlichungsnummer: WO 2008/155192

(56) Entgegenhaltungen:
- EP-A- 1 698 752
- DE-A1- 19 842 769
- DE-U1-202005 012 152
- GB-A- 2 346 173

## Beschreibung

Die Erfindung betrifft ein Tür- oder Fensterscharnier mit zwei um eine gemeinsame Scharnierachse verdrehbar miteinander in Wirkverbindung stehenden Scharnierteilen, wobei wenigstens das tür- oder fensterseitige Scharnierteil einen plattenartigen Abschnitt aufweist, welcher mit einem in eine Nut an der Stirnseite der Tür oder des Fensters einsetzbaren Haltestück fest und lösbar verbindbar zusammenwirkt, wobei der plattenartige Abschnitt in einer parallel zur Scharnierachse gedachten Ebene ausgerichtet ist, und wobei der plattenartige Abschnitt in einer rechtwinklig zur Ebene des plattenartigen Abschnittes gedachten Ebene gegenüber dem Haltestück verstellbar ist.

Tür- oder Feristerscharniere sind insbesondere dann, wenn eine Mehrfacheinstellmöglichkeit gegeben sein soll, in der Regel kompliziert im Aufbau und daher aufwendig in der Fertigung und außerdem schlecht bedienbar. Ferner muss in der Regel eine besondere Öffnung in der Tür oder im Fenster oder aber im Tür-oder Fensterrahmen hergestellt werden, bevor die Montage erfolgen kann.

Die GB 2 346 173 A zeigt ein Tür- oder Fensterscharnier der eingangs genannten Art, bei dem der plattenartige Abschnitt und das Haltestück jeweils eine Art flächiger Verzahnung aufweisen, welche bei gegenseitigem Eingriff jede Bewegung zwischen dem Haltestück und dem plattenartigen Abschnitt verhindern. Die Verstellmöglichkeit ist begrenzt, da sie sich auf eine Richtung in der Ebene der Verzahnungen beschränkt.

Bei einer anderen bekannten Ausgestaltung (DE19842769A1) ist ein Tür- oder Fensterscharnier mit zwei um eine gemeinsame Scharnierachse verdrehbar miteinander in Wirkverbindung stehenden Scharnierteilen vorgesehen, wobei wenigstens das tür- oder fensterseitige Scharnierteil einen plattenartigen Abschnitt aufweist, welcher mit einem in eine Nut an der Stirnseite der Tür oder des Fensters einsetzbaren Haltestück fest und lösbar verbindbar zusammenwirkt. Der plattenartige Abschnitt ist in einer parallel und rechtwinklig zur Scharnierachse gedachten Ebene ausgerichtet und in einer rechtwinklig zur Ebene des plattenartigen Abschnittes gedachten Ebene gegenüber dem Haltestück verstellbar. Trotzdem ist aber eine nur beschränkte Verstellbarkeit des Tür- oder Fensterscharniers gegeben.

Die Erfindung hat sich zur Aufgabe gestellt, ein Tür- oder Fensterscharnier der eingangs genannten Art zu schaffen, welches ohne besondere Vorarbeiten und Fräsarbeiten an der Tür oder dem Fenster montiert werden kann und zudem praktisch alle Verstellmöglichkeiten vorsieht.

Erfindungsgemäß gelingt dies dadurch, dass der plattenartige Abschnitt des einen Scharnierteiles an einem in das Haltestück eingesetzten Zwischenstück mittels Schrauben festlegbar ist.

Auf diese Weise ist es möglich, dass die Verstellmöglichkeiten im Wesentlichen dem Haltestück mit dem Zwischenstück zuzuordnen sind. Das Scharnierteil mit dem plattenartigen Abschnitt kann also in einer sehr einfachen Konstruktion gestaltet werden.

In diesem Zusammenhang ist es vorteilhaft, dass das Zwischenstück im Haltestück höhenverstellbar gehalten ist und andererseits an der Unterseite des plattenartigen Abschnittes abgestützt ist. Die Montagehöhe ergibt sich also aus der Lage des Zwischenstückes, welches ja mehr oder weniger weit über das Haltestück vorsteht oder in diesem versenkt ist.

Eine einfache konstruktive Maßnahme sieht dabei vor, dass das Zwischenstück mittels einer in das Haltestück und/oder in eine an der Unterseite desselben ausgebildete Gewindehülse eingreifenden Verstellschraube höhenverstellbar gehalten ist. Es ist daher in einem exakten und relativ großen Bereich eine Verstellung in diese Richtung möglich. Trotzdem ist für einen relativ langen Gewindeeingriff für die Verstellschraube gesorgt.

Damit auch eine Verstellung in der Ebene des plattenartigen Abschnittes und insbesondere in Richtung quer zur Scharnierachse in einfacher Weise möglich ist, wird vorgeschlagen, dass die Schrauben zur Verbindung des plattenartigen Abschnittes und des Zwischenstückes durch Längsschlitze in dem Abschnitt eingreifen, welche in rechtwinklig zur Scharnierachse gedachten Ebenen liegen. Für einen Verstellvorgang sowohl der Höhenlage des plattenartigen Abschnittes als auch für dessen seitliche Verstellung sind lediglich die Schrauben etwas zu lösen und nach den Einstellarbeiten wieder anzuziehen.

In diesem Zusammenhang ist eine konstruktiv optimale Lösung darin zu sehen, dass zwischen dem plattenartigen Abschnitt und dem Zwischenstück in Verstellrichtung des Scharnierteiles gesehen eine von dem plattenartigen Abschnitt und von dem Zwischenstück gemeinsam gebildete Bohrung vorgesehen ist, in welche eine weitere Verstellschraube eingreift. Nach dem Einlegen dieser Verstellschraube zwischen das Zwischenstück und den plattenartigen Abschnitt und nach dem Verschrauben dieser Teile wird diese Verstellschraube unverlierbar gehalten.

Damit eine einfache Verstellbewegung ausgeführt werden kann, wird vorgeschlagen, dass an einer der Bohrungshälften des plattenartigen Abschnittes und des Zwischenstückes gewindeartige Nuten vorgesehen sind, wobei in der gegenüberliegenden Bohrungshälfte an einem Ende eine Abschluss- oder Anschlagwand für das zugeordnete Ende der weiteren Verstellschraube vorgesehen ist. Es wird damit beim Verdrehen dieser Verstellschraube eine Relativbewegung in Achsrichtung der Verstellschraube hervorgerufen, wobei aber das eine Ende der weiteren Verstellschraube an einer Abschluss- oder Anschlagwand ansteht und somit eine Verschiebebewegung des plattenartigen Abschnittes bewirkt wird. Diese Verschiebebewegung ist natürlich nur möglich, wenn die den plattenartigen Abschnitt und das Zwischenstück verbindenden Schrauben gelöst sind.

Eine vorteilhafte Ausgestaltung liegt ferner darin, dass die Verstellschrauben durch entsprechende Öffnungen in dem plattenartigen Abschnitt ohne Demontage des plattenartigen Abschnittes zugänglich sind. Es sind daher nur die Schrauben für die Verbindung zwischen dem plattenartigen Abschnitt und dem Zwischenstück etwas zu lösen, worauf die Verstellschrauben betätigt werden können. Anschließend sind dann wieder die Schrauben für die Verbindung anzuziehen.

Ferner wird vorgeschlagen, dass im Bereich der Enden oder mit geringem Abstand von den Enden des Haltestückes Führungsstege als Anschläge für zwei einander gegenüber liegende und parallel zu den Längsschlitzen verlaufende Seitenbegrenzungen des plattenartigen Abschnittes ausgebildet sind. Es ergibt sich dadurch eine sichere Halterung der plattenartigen Abschnitte in vertikaler Richtung.

Ausführungsbeispiele der Erfindung werden in der nachstehenden Beschreibung anhand der Zeichnungen noch näher erläutert. Es zeigen:
- Fig.1: eine Schrägansicht eines Teiles eines Türprofils und eines Türrahmenprofils mit eingesetztem Scharnier;
- Fig.2: einen Horizontalschnitt durch ein Türprofil und ein Türrahmenprofil mit eingesetztem Scharnier;
- Fig.3: eine Schrägansicht dieses Scharniers;
- Fig. 4: eine Explosionszeichnung des Scharniers, wobei die Teile von unten gesehen dargestellt sind;
- Fig. 5: eine Explosionszeichnung des Scharniers, wobei die Teile von oben gesehen dargestellt sind.

Anhand der Fig. 1 und 2 wird die Anordnung eines Türscharniers 1 mit zwei um eine gemeinsame Scharnierachse 2 verdrehbar miteinander in Wirkverbindung stehenden Scharnierteilen 3 und 4 erläutert. In diesen beiden Darstellungen sind Profile 5 und 6 für die Tür und für den Türrahmen als Kunststoffhohlprofile ausgeführt. Die Erfindung kann aber auch bei Metallprofilen oder aber bei Holzprofilen oder bei Profilen aus Materialkombinationen eingesetzt werden. Bei der nachstehenden Beschreibung wird auch immer von einem Türscharnier ausgegangen. Ein erfindungsgemäßes Scharnier ist aber in gleicher Weise auch bei Fenstern oder bei großen Toren und gegebenenfalls auch im Möbelbau einsetzbar.

Bei allen üblichen Profilen 5 für Türen ist eigentlich schon normgerecht vorgeschrieben, eine Nut 7 vorzusehen, welche offensichtlich bisher für den Bereich der Anbringung von Scharnieren nicht genutzt worden ist.

Bei der Erfindung weist wenigstens das tür- oder fensterseitige Scharnierteil 3 einen plattenartigen Abschnitt 8 auf, welcher mit einem in die Nut 7 an der Stirnseite der Tür einsetzbaren Haltestück 9 fest und lösbar verbindbar zusammenwirkt. Der plattenartige Abschnitt 8 ist in einer parallel zur Scharnierachse 2 gedachten Ebene ausgerichtet und in einer rechtwinklig zur Ebene des plattenartigen Abschnittes 8 gedachten Ebene gegenüber dem Haltestück 9 verstellbar.

Das dem tür- oder fensterseitigen Scharnierteil 3 zugeordnete Haltestück 8 und auch das zweite Scharnierteil 4 weisen abstehende Befestigungsstifte 10 bzw.11 oder -stege auf, welche in Bohrungen an der Tür oder an dem Türrahmen eingreifen und mittels zusätzlicher, mit Abstand parallel zu den Befestigungsstiften 10 und 11 oder -stegen ausgerichteten Schrauben festlegbar sind.

Aus Fig. 2 ist ersichtlich, dass das Haltestück 9 zum Großteil in die an der Stirnseite der Tür ausgebildete, normgemäß vorgesehene Nut 7 versenkt einsetzbar ist und mittels eines zumindest an den beiden Längsseiten des Haltestückes 9 ausgebildeten Randabschnittes 12 auf einem im Bereich des Nutabschlusses ausgebildeten Steg 13 abgestützt ist.

Gemäß Fig. 3 ist der plattenartige Abschnitt 8 des Scharnierteiles 3 an einem in das Haltestück 9 eingesetzten Zwischenstück 14 mittels Schrauben 15 festlegbar, wobei an dem Zwischenstück 14 entsprechende Gewindehülsen 20 angeformt sind. Das Zwischenstück 14 ist dabei einerseits im Haltestück 9 höhenverstellbar gehalten und andererseits an der Unterseite des plattenartigen Abschnittes 8 abgestützt.

Das Zwischenstück 14 ist vorteilhaft mittels einer in das Haltestück 9 und/oder in eine an der Unterseite des selben ausgebildete Gewindehülse 16 eingreifenden Verstellschraube 17 höhenverstellbar gehalten. Dabei ist der Kopf 18 der Verstellschraube 17 sehr flach ausgeführt, damit dieser nicht allzu viel Platzbedarf zwischen dem Zwischenstück 14 und dem plattenartigen Abschnitt hat. Aufgrund der an das Haltestück 9 anschließenden Gewindehülse 16 ist auch ein relativ langer Gewindeeingriff zwischen der Verstellschraube 17 und dem Haltestück 9 bzw. der Gewindehülse 16 vorhanden.

Die Schrauben 15 zur Verbindung des plattenartigen Abschnittes 8 und des Zwischenstückes 14 greifen durch Längsschlitze 19 in dem Abschnitt 8 ein. Die Längsschlitze 19 liegen in rechtwinklig zur Scharnierachse 2 gedachten Ebenen. Dadurch ist eine entsprechende Verstellmöglichkeit im Ausmaß der Länge dieser Längsschlitze gegeben.

Damit auch eine Verstellung in der Ebene des plattenartigen Abschnittes 8, und zwar in Richtung zur Scharnierachse 2 oder von dieser weg möglich ist, ist zwischen dem plattenartigen Abschnitt 8 und dem Zwischenstück 14 in Verstellrichtung des Scharnierteiles 3 gesehen eine vom Abschnitt 8 und vom Zwischenstück 14 gemeinsam gebildete Bohrung 21 vorgesehen, in welche eine Verstellschraube 22 eingreift.

An einer der Bohrungshälften 23 und 24 des plattenartigen Abschnittes 8 bzw. des Zwischenstückes 14 sind gewindeartige Nuten 25 vorgesehen sind, wobei in der gegenüberliegenden Bohrungshälfte 23 an einem Ende eine Abschluss-oder Anschlagwand 26 für das zugeordnete Ende der Verstellschraube 22 vorgesehen ist. Somit wird bei einem Verdrehen der Verstellschraube 22 der plattenartige Abschnitt 8 in Richtung der Längsschlitze 19 verschoben oder aber der plattenartige Abschnitt 8 kann in der anderen Richtung bis zur Anschlagwand 26 bewegt werden. Nach dem Festziehen der Schrauben 15 ist dann wiederum die neue Einstellung festgelegt.

Sowohl für die Verstellschraube 17 als auch für die Verstellschraube 22 sind entsprechende Öffnungen vorhanden, nämlich die Bohrung 21 (gebildet durch die Bohrungshälften 23 und 24) sowie der Längsschlitz 27 im plattenartigen Abschnitt 8, um ohne Demontage des plattenartigen Abschnittes 8 die Zugänglichkeit dieser Verstellschrauben zu ermöglichen.

Im Bereich der Enden 28, 29 oder mit geringem Abstand von den Enden 28, 29 des Haltestückes 9 sind Führungsstege 30, 31 als Anschläge für zwei einander gegenüber liegende und parallel zu den Längsschlitzen 19 verlaufende Seitenbegrenzungen 32, 33 des plattenartigen Abschnittes 8 ausgebildet. Gerade in Lastrichtung bei einer eingehängten Tür ergibt sich daraus eine optimale und nicht selbsttätig locker werdende Halterung.

Ein die Scharnierachse 2 zwischen den beiden Scharnierteilen 3 und 4 bildender Bolzen kann zur Erzielung einer Höhenverstellung des montierten Scharniers 1 einstellbar ausgeführt sein, wobei hier eine Reihe bekannter Möglichkeiten herangezogen werden kann. Es kann damit eine relative Höhenverstellung zwischen den beiden Scharnierteilen 3 und 4 erfolgen.

Im Rahmen der Erfindung sind zwar diverse konstruktive Änderungen durchaus möglich, dabei ist jedoch immer darauf abzuzielen, eine Befestigungsmöglichkeit des einen Scharnierteiles über die Anordnung in einer normgemäß vorgesehenen Nut in den einzusetzenden Profilen zu schaffen, wobei außerdem noch eine optimale Einstell- und Verstellmöglichkeit erreicht wird.

## Patentansprüche

1. Tür- oder Fensterscharnier (1) mit zwei um eine gemeinsame Scharnierachse (2) verdrehbar miteinander in Wirkverbindung stehenden Scharnierteilen (3,4), wobei wenigstens das tür- oder fensterseitige Scharnierteil (3) einen plattenartigen Abschnitt (8) aufweist, welcher mit einem in eine Nut (7) an der Stirnseite der Tür oder des Fensters einsetzbaren Haltestück (9) fest und lösbar verbindbar zusammenwirkt, wobei der plattenartige Abschnitt (8) in einer parallel zur Scharnierachse gedachten Ebene ausgerichtet ist, und wobei der plattenartige Abschnitt (8) in einer rechtwinklig zur Ebene des plattenartigen Abschnittes (8) gedachten Ebene gegenüber dem Haltestück (9) verstellbar ist, **dadurch gekennzeichnet, dass** der plattenartige Abschnitt (8) des einen Scharnierteiles (3) an einem in das Haltestück (9) eingesetzten Zwischenstück (14) mittels Schrauben (15) festlegbar ist.

2. Tür- oder Fensterscharnier nach Anspruch 1, **dadurch gekennzeichnet, dass** das Zwischenstück (14) im Haltestück (9) höhenverstellbar gehalten ist und andererseits an der Unterseite des plattenartigen Abschnittes (8) abgestützt ist.

3. Tür- oder Fensterscharnier nach Anspruch 2, **dadurch gekennzeichnet, dass** das Zwischenstück (14) mittels einer in das Haltestück (9) und/oder in eine an der Unterseite desselben ausgebildeten Gewindehülse (16) eingreifenden Verstellschraube (17) höhenverstellbar gehalten ist.

4. Tür- oder Fensterscharnier nach einem der Ansprüche 1 bis 3, **dadurch gekennzeichnet, dass** die Schrauben (15) zur Verbindung des plattenartigen Abschnittes (8) und des Zwischenstückes (14) durch Längsschlitze (19) in dem Abschnitt (8) eingreifen, welche in rechtwinklig zur Scharnierachse (2) gedachten Ebenen liegen.

5. Tür- oder Fensterscharnier nach Anspruch 4, **dadurch gekennzeichnet, dass** zwischen dem plattenartigen Abschnitt (8) und dem Zwischenstück (14) in Verstellrichtung des Scharnierteiles (3) gesehen eine von dem plattenartigen Abschnitt (8) und von dem Zwischenstück (14) gemeinsam gebildete Bohrung (21) vorgesehen ist, in welche eine weitere Verstellschraube (22) eingreift.

6. Tür- oder Fensterscharnier nach Anspruch 5, **dadurch gekennzeichnet, dass** an einer der Bohrungshälften (23, 24) des plattenartigen Abschnittes (8) und des Zwischenstückes (14) gewindeartige Nuten (25) vorgesehen sind, wobei in der gegenüberliegenden Bohrungshälfte (23, 24) an einem Ende eine Abschluss- oder Anschlagwand (26) für das zugeordnete Ende der weiteren Verstellschraube (22) vorgesehen ist.

7. Tür- oder Fensterscharnier nach den Ansprüchen 3 und 5 oder 6, **dadurch gekennzeichnet, dass** die Verstellschrauben (17, 22) durch entsprechende Öffnungen (21, 27) in dem plattenartigen Abschnitt (8) ohne Demontage des plattenartigen Abschnittes (8) zugänglich sind.

8. Tür- oder Fensterscharnier nach einem der Ansprüche 5 bis 7, **dadurch gekennzeichnet, dass** im Bereich der Enden (28, 29) oder mit geringem Abstand von den Enden (28, 29) des Haltestückes (9) Führungsstege (30, 31) als Anschläge für zwei einander gegenüber liegende und parallel zu den Längsschlitzen (19) verlaufende Seitenbegrenzungen (32, 33) des plattenartigen Abschnittes (8) ausgebildet sind.

## Claims

1. A door or window hinge (1) with two hinge parts (3,4) which are rotatable about a common hinge axis (2) and are in operative connection with one another, wherein at least the hinge part (3) on the door or window side has a plate-like portion (8) which cooperates with a retaining member (9) which can be connected in a fixed and releasable manner and which can be inserted in a groove (7) in the end face of the door or window, wherein the plate-like portion (8) is aligned in an imaginary plane parallel to the hinge axis, and wherein the plate-like portion (8) can be displaced relative to the retaining member (9) in an imaginary plane at right angles to the plane of the plate-like portion (8), **characterised in that** the plate-like portion (8) of one hinge part (3) can be located by means of screws (15) on an intermediate member (14) inserted into the retaining member (9).

2. A door or window hinge according to Claim 1, **characterised in that** the intermediate member (14) is retained vertically adjustably in the retaining member (9) and, on the other hand, is supported against the underside of the plate-like portion (8).

3. A door or window hinge according to Claim 2, **characterised in that** the intermediate member (14) is retained vertically adjustably by means of an adjusting screw (17) engaging in the retaining member (9) and/or in a threaded sleeve (16) formed on the underside of the latter.

4. A door or window hinge according to any one of Claims 1 to 3, **characterised in that** to connect the plate-like portion (8) and the intermediate member (14) the screws (15) engage through slots (19) in the portion (8), which slots lie in imaginary planes at right angles to the hinge axis (2).

5. A door or window hinge according to Claim 4, **characterised in that** a bore (21) is provided between the plate-like portion (8) and the intermediate member (14) viewed in the adjusting direction of the hinge part (3), which bore is formed jointly by the plate-like portion (8) and by the intermediate member (14) and into which a further adjusting screw (22) engages.

6. A door or window hinge according to Claim 5, **characterised in that** thread-like grooves (25) are provided on one of the bore halves (23,24) of the plate-like portion (8) and of the intermediate member (14), wherein an end wall or abutment wall (26) for the associated end of the further adjusting screw (22) is provided at one end in the opposing bore half (23,24).

7. A door or window hinge according to Claims 3 and 5 or 6, **characterised in that** the adjusting screws (17,22) are accessible through corresponding openings (21,27) in the plate-like portion (8) without disassembling the plate-like portion (8).

8. A door or window hinge according to one of Claims 5 to 7, **characterised in that** guide webs (30,31) are formed in the vicinity of the ends (28,29) or at a small distance from the ends (28,29) of the retaining member (9) as abutments for two lateral boundaries (32,33) of the plate-like portion (8), which are situated opposite one another and extend parallel to the longitudinal slots (19).

## Revendications

1. Charnière de porte ou de fenêtre (1) comportant deux parties de charnière (3, 4) coopérant l'une avec l'autre et tournant autour d'un axe de charnière (2), commun,
* au moins la partie de charnière (3) côté porte ou fenêtre comporte une plaquette (8) coopérant de manière à être reliée solidairement et de façon amovible avec une pièce de fixation (9) se plaçant dans une rainure (7) de la face frontale de la porte ou de la fenêtre,
* la plaquette (8) est donc alignée dans un plan géométrique parallèle à l'axe de charnière,
* la plaquette (8) étant réglable par rapport à la pièce de fixation (9) dans un plan perpendiculaire au plan de la plaquette (8),
charnière **caractérisée en ce que**
la plaquette (8) de la partie de charnière (3) se bloque à l'aide de vis (15) sur une pièce intermédiaire (14) logée dans la pièce de fixation (9).

2. Charnière de porte ou de fenêtre selon la revendication 1,
**caractérisée en ce que**
la pièce intermédiaire (14) est d'une part tenue d'une manière réglable en hauteur dans la pièce de fixation (9) et d'autre part appuyée contre la face inférieure de la plaquette (8).

3. Charnière de porte ou de fenêtre selon la revendication 2,
**caractérisée en ce que**
la pièce intermédiaire (14) est tenue de manière réglable en hauteur par une vis de réglage (17) pénétrant dans la pièce de fixation (9) et/ou dans un manchon fileté (16) réalisé dans le côté inférieur de cette pièce.

4. Charnière de porte ou de fenêtre selon l'une des revendications 1 à 3,
**caractérisée en ce que**
les vis (15) reliant la plaquette (8) à la pièce intermédiaire (14) traversent des trous oblongs (19) de la plaquette (8), ces trous étant situés dans des plans perpendiculaires à l'axe de charnière (2).

5. Charnière de porte ou de fenêtre selon la revendication 4,
**caractérisée par**
un perçage (21) formé en commun par la plaquette (8) et la pièce intermédiaire (14) entre la plaquette (8) et la pièce intermédiaire (14) en regardant dans la direction de réglage de la partie de charnière (3), ce perçage recevant une autre vis de réglage (22).

6. Charnière de porte ou fenêtre selon la revendication 5,
**caractérisée par**
des rainures (25) en forme de filetage dans l'une des moitiés de perçage (23, 24) de la plaquette (8) et de la pièce intermédiaire (14),
* une extrémité de la moitié de perçage (23, 24) en regard, comporte une paroi terminale ou de butée (26) pour l'extrémité correspondante de l'autre vis de réglage (22).

7. Charnière de porte ou fenêtre selon les revendications 3 et 5 ou 6,
**caractérisée en ce que**
les vis de réglage (17, 22) sont accessibles à travers des orifices (21, 27) correspondants, réalisés dans la plaquette (8) sans nécessiter le démontage de la plaquette (8).

8. Charnière de porte ou fenêtre selon l'une des revendications 5 à 7,
**caractérisée par**
des entretoises de guidage (30, 31) réalisées dans la zone des extrémités (28, 29) ou à une faible distance des extrémités (28, 29) de la pièce de fixation (9) constituant des butées pour des limites latérales (32, 33) de la plaquette (8), ces limites étant l'une en regard de l'autre et parallèles aux trous oblongs (19).
